# EUROPÄISCHE PATENTSCHRIFT

(11) **EP 0 999 426 B1**
(45) Veröffentlichungstag und Bekanntmachung des Hinweises auf die Patenterteilung: **13.11.2002**
(21) Anmeldenummer: 99119459.8
(22) Anmeldetag: 30.09.1999
(51) Int. Cl.: F42B 14/06

(54) **Treibspiegel für Unterkalibergeschoss**
Sabot for sub-caliber projectile
Sabot pour projectile sous-calibre

(30) Priorität: 06.11.1998 CH 223398
(43) Veröffentlichungstag der Anmeldung: 10.05.2000
(73) Patentinhaber: Oerlikon Contraves Pyrotec AG, 8050 Zürich (CH)
(72) Erfinder: Rossmann, Rudolf, 8180 Bülach (CH); Burri, Jakob, 8105 Regensdorf (CH)
(74) Vertreter: Heusch, Christian

(56) Entgegenhaltungen:
- EP-A- 0 300 373
- EP-A- 0 624 774
- EP-A- 0 643 279
- EP-A- 0 853 228
- EP-A- 0 855 573
- US-A- 3 927 618
- US-A- 4 833 995
- US-A- 5 404 816

## Beschreibung

Die Erfindung betrifft einen Treibspiegel für ein Unterkalibergeschoss in Form eines Pfeilgeschosses, mit einem Treibspiegelkörper, in dem das Pfeilgeschoss verankert ist, und mit einem Treibspiegelmantel, der teilweise das vordere und hintere Ende des Pfeilgeschosses und mindestens teilweise den Treibspiegelkörper umfasst, wobei der Treibspiegelkörper durch Schlitze in Segmente unterteilt ist, und die Schlitze an einem Ende des Treibspiegelkörpers durch Sollbruchstellen begrenzt sind.

Bei derartigen Treibspiegeln treten oft Probleme auf, die in der Schwierigkeit der Abdichtung zwischen Treibspiegel und Unterkalibergeschoss bzw. Pfeilgeschoss gegen die beim Abschuss entstehenden Treibgase hohen Druckes liegen.

Mit der ***EP-A- 0 624 774*** ist ein Treibspiegel gemäss Oberbegriff bekannt geworden, bei welchem der Treibspiegelkörper einen nicht vom Treibspiegelmantel umfassten Bereich mit einer Umfangsnut für die Befestigung einer Patronenhülse aufweist. Zur Ueberwindung der vorstehend genannten Dichtungsprobleme sind im Treibspiegelkörper Längsschlitze und Sollbruchstellen vorgesehen, wobei die Sollbruchstellen im Bereich des Innendurchmessers bei der Beschleunigungspartie des Treibspiegelkörpers angeordnet sind. Die Längsschlitze weisen im Bereich der Umfangsnut einen T-förmigen Querschnitt mit zwei Schultern auf, die als zusätzliche Dichtflächen für das in den Längsschlitzen befindliche Material des Treibspiegelmantels dienen. Die Beschleunigungspartie des Treibspiegelkörpers ist teilweise kegelstumpfförmig mit nach vorne ausweitender Mantelfläche ausgebildet. Ferner weist der Treibspiegelmantel eine mit der Beschleunigungspartie des Treibspiegelkörpers zusammenwirkend ausgebildete Dichtkappe und Abschlussdichtung auf.

Mit einer durch die ***EP-A-0 855 573*** bekannt gewordenen Weiterentwicklung des vorstehend beschriebenen Treibspiegels werden weitere Verbesserungen bezüglich der Dichtigkeit, der Gewichtsverminderung und der Splitterbildung beim Abschuss, sowie ein einfacherer Aufbau erzielt. Hierbei ist der Treibspiegelkörper vollständig vom Treibspiegelmantel umgeben, wobei der Treibspiegelmantel teilweise auch das hintere Ende des Pfeilgeschosses umfasst. Der Treibspiegelkörper weist die Form eines mit Umfangsrillen versehenen Hohlzylinders auf, dessen Aussendruckmesser klein gegen den Durchmesser des Treibspiegelmantels ist.

Bei vorstehend beschriebenen Treibspiegeln ist das Pfeilgeschoss in Form einer Verschraubung im Treibspiegelkörper verankert, wobei das Gewinde der Verschraubung als potentielle Schwachstelle in bezug auf die Dichtigkeit angesehen werden muss. Es ist daher Aufgabe der Erfindung einen Treibspiegel der eingangs genannten Art vorzuschlagen, der diesen Nachteil nicht aufweist.

Diese Aufgabe wird durch die im Patentanspruch 1 angegebene Erfindung gelöst. Hierbei wird die Verankerung durch am Pfeilgeschoss angeordnete Rillen, in welche in einer Axialbohrung des Treibspiegelkörpers vorgesehene ringförmige Vorsprünge eingreifen, gebildet. Der Abstand des ersten Vorsprungs von den Sollbruchstellen und die Höhe der Vorsprünge sind derart gewählt, dass die Verformung an den Sollbruchstellen bei Montagebedingter Spreizung der Segmente im elastischen Bereich liegt. Die mit der Erfindung erzielten Vorteile sind darin zu sehen, dass mit der vorgeschlagenen Verankerung die Dichtigkeit weiter verbessert wird. Die mit der ersten Ausführung vorgeschlagene Ausbildung des Treibspiegelkörpers als Doppelkegelstumpf ermöglicht gegenüber dem Treibspiegel des zuletzt genannten Standes der Technik eine bessere Wirkung der Treibgase beim Abschuss, und gegenüber dem Treibspiegel des zuerst genannten Standes der Technik eine Gewichtserspamis.

Im folgenden wird die Erfndung anhand zweier Ausführungsbeispiele im Zusammenhang mit der Zeichnung näher erläutert. Es zeigen:
- **Fig. 1**: einen Längsschnitt entlang der Linie I-I in ***Fig. 4*** durch den erfindungsgemässen Treibspiegel mit einem Pfeilgeschoss, in einer ersten Ausführung,
- **Fig. 2**: einen Querschnitt durch den Treibspiegel entlang der Linie III-III in ***Fig. 1***,
- **Fig. 3**: eine Ansicht des Treibspiegels in Pfeilrichtung A in ***Fig. 1***,
- **Fig. 4**: eine Ansicht des Treibspiegels in Pfeilrichtung B in ***Fig. 3,***
- **Fig. 5**: eine Ansicht des Treibspiegels in Pfeilrichtung C in ***Fig. 3,***
- **Fig. 6**: einen Längsschnitt durch einen Treibspiegelkörper entlang der Linie VI-VI in ***Fig. 7***, in grösserem Massstab,
- **Fig. 7**: eine Ansicht des Treibspiegelkörpers in Pfeilrichtung D In ***Fig. 6,***
- **Fig. 8**: einen Längsschnitt entlang der Linie VIII-VIII in ***Fig. 9*** durch den Treibspiegel mit einem Pfeilgeschoss, in einer zweiten Ausführung,
- **Fig. 9**: einen Querschnitt durch den Treibpiegel entlang der Linie IX-IX in ***Fig. 8,***
- **Fig. 10**: eine Ansicht des Treibspiegels in Pfeilrichtung E in ***Fig. 8,*** und
- **Fig. 11**: eine Ansicht des Treibspiegels in Pfeilrichtung F in ***Fig. 10***.

In den **Fig. 1** bis **5** ist mit **1** ein Pfeilgeschoss und mit **2** ein auf dem Pfeilgeschoss **1** angeordneter Treibspiegel bezeichnet. Der Treibspiegel **2** besteht aus einem Treibspiegelmantel **3** aus einem hochwarmfesten, Füllstoffverstärkten, thermoplastischen Kunststoff und einem Treibspiegelkörper **4** aus Leichtmetall. Der Treibspiegelkörper **4** ist vollständig vom Treibspiegelmantel **3** umgeben, wobei der Treibspiegelmantel **3** in Umfangsrillen **5** des Treibspiegelkörpers **4** eingreift und einen Teil des vorderen und hinteren Endes des Pfeilgeschosses **1** umfasst. Das Pfeilgeschoss **1** weist Rillen **6** auf, in welche in einer Axialbohrung **7** des Treibspiegelkörpers **4** vorgesehene ringförmige Vorsprünge **8** eingreifen. Die Rillen **6** und die ringförmigen Vorsprünge **8** weisen den gleichen trapezförmigen Querschnitt auf und greifen nach Art einer Verzahnung annähernd spielfrei ineinander. Im Bereich des vorderen Endes des Treibspiegelkörpers **4** sind im Pfeilgeschoss **1** weitere Rillen **9** vorgesehen, mittels welchen eine zusätzliche Abdichtung erreicht wird.

Im vorderen Teil des Treibspiegelmantels **3** sind sechs gleichmässig am Umfang verteilte, sich nach hinten konisch verjüngende rohrförmige Kanäle **10** vorgesehen, die über sich ebenfalls nach hinten konisch verjüngende Schlitze **11** mit der Oberfläche des Treibspiegelmantels **3** verbunden sind. Durch die sechs Kanäle **10** und Schlitze **11** werden sechs Segmente und sechs Sollbruchstellen **12** gebildet, die durch in den Kanälen **10** angeordnete Riefen **13** örtlich vorbestimmt sind. Am hinteren Teil des Treibspiegelmantels **3** sind sechs kugelsegmentartige Vertiefungen **14** mit weiteren Riefen **15** vorgesehen, wodurch weitere Sollbruchstellen **16** gebildet werden.

Das vordere Ende des Pfeilgeschosses **1** kann wie nicht weiter dargestellt und beschrieben, mit einer am Treibspiegelmantel **3** befestigten Haube abgedeckt werden, zu welchem Zweck eine Umfangsrille **17** vorgesehen ist. Am hinteren Ende des Pfeilgeschosses **1** ist ein Gewinde **18** angeordnet, mittels welchem ein ebenfalls nicht dargestellter Stabilisierungsflügel befestigt werden kann. Mit **19** ist eine Umfangsnut für die Befestigung einer Patronenhülse bezeichnet.

Gemäss den **Fig. 6** und **7** setzt sich der Treibspiegelkörper **4** aus zwei ungleich langen Kegelstümpfen mit gemeinsamem grossen Durchmesser zusammen. Im Treibspiegelkörper **4** sind sechs gleichmässig am Umfang verteilte, sechs Segmente bildende Schlitze **20** vorgesehen, die sich von der hinteren Stirnseite **21** bis zum vorderen Ende des Treibspiegelkörpers **4** erstrecken, wo sie von Sollbruchstellen **22** begrenzt werden. Die Begrenzungsflächen **23** der Sollbruchstellen **22** liegen auf einem Kreisbogen **24**, dessen Krümmungsmittelpunkt **25** auf der Mittelachse **26** des Treibspiegelkörpers **4** liegt. Die Sollbruchstellen **22** liegen im Bereich des kleineren Durchmessers des kürzeren Kegelstumpfes, wobei der kürzere Kegelstumpf dem vorderen Ende des Pfeilgeschosses **1** zugewandt ist. Der Abstand der Sollbruchstellen **22** vom ersten ringförmigen Vorsprung **8** und die Höhe der Vorsprünge **8** sind derart gewählt, dass die Verformung an den Sollbruchstellen **22** bei montagebedingter Spreizung der Segmente im elastischen Bereich liegt.

In den **Fig. 8** bis **11** ist mit **41** ein Pfeilgeschoss und mit **42** ein auf dem Pfeilgeschoss **41** angeordneter Treibspiegel bezeichnet. Der Treibspiegel **42** besteht aus einem Treibspiegelmantel **43** aus einem hochwarmfesten, Füllstoffverstärkten thermoplastischen Kunststoff und einem Treibspiegelkörper **44** aus Leichtmetall. Der Treibspiegelmantel **43** umfasst den Treibspiegelkörper **44** mit Ausnahme eines Bereiches, in welchem eine Umfangsnut **45** für die Befestigung einer Patronenhülse vorgesehen ist, und greift dabei in Umfangsrillen **46,47,48** des Treibspiegelkörpers **44** ein. Der Treibspiegelmantel **43** umfasst ferner einen grösseren Teil des vorderen und einen kleineren Teil des hinteren Endes des Pfeilgeschosses **41**. Das Pfeilgeschoss **41** weist ähnlich wie vorstehend anhand der **Fig. 1** bis **5** beschrieben Rillen **6'** auf, in welche in einer Axialbohrung **49** des Treibspiegelkörpers **44** vorgesehene ringförmige Vorsprünge **8'** eingreifen. Am Treibspiegelkörper **44** sind ähnlich wie anhand der **Fig. 6** und **7** beschrieben, Schlitze **20'** und Sollbruchstellen **22'** vorgesehen, wobei das mit den Sollbruchstellen **22'** versehene Ende des Treibspiegelkörpers **44** dem vorderen Ende des Pfeilgeschosses **42** zugewandt ist. Im vorderen Teil des Treibspiegelmantels **43** sind vier gleichmässig am Umfang verteilte, annähernd einen v-förmigen Querschnitt aufweisende Ausnehmungen **50** und vier in Längsrichtung in Symmetrieachsen der Ausnehmungen **50** verlaufende Nuten **51** vorgesehen, durch welche Sollbruchstellen **52** des Treibspiegelmantels **43** örtlich vorbestimmt sind. Mit **53** ist eine Umfangsrille bezeichnet, die der Befestigung einer nicht dargestellten Haube dient. Am hinteren Ende des Pfeilgeschosses **41** ist ein Gewinde **54** vorgesehen, mittels welchem ein ebenfalls nicht dargestellter Stabilisierungsflügel befestigt werden kann.

Es ist auch möglich den Treibspiegelmantel **3** und/oder den Treibspiegelkörper **4** der ersten Ausführung mit drei, vier oder fünf Kanälen **10** und Schlitzen **11** bzw. Schlitzen **20** auszuführen, so dass Kosten gespart werden. Andererseits weist die Ausführung mit sechs Kanälen **10** und Schlitzen **11** bzw. **20** eine kleinere Masse auf und führt zu weniger Trennstörungen nach dem Abschuss. Ebenso liegt es im Rahmen der Erfindung am Treibspiegelmantel **43** und Treibspiegelkörper **44** der zweiten Ausführung eine andere Anzahl und Verteilung der Ausnehmungen **50** und Nuten **51** bzw. Schlitze **20'** am Umfang zu wählen.

Anstelle aus Leichtmetall, kann der Treibspiegelkörper **4** der ersten Ausführung auch aus einem hochwarmfesten, Füllstoffverstärkten thermoplastischen, insbesondere faserverstärkten, Kunststoff bestehen.

## Patentansprüche

1. Treibspiegel für Unterkalibergeschoss in Form eines Pfeilgeschosses, mit einem Treibspiegelkörper (**4**, **44**), in dem das Pfeilgeschoss (**1, 41**) verankert ist, und mit einem Treibspiegelmantel (**3, 43**), der teilweise das vordere und hintere Ende des Pfeilgeschosses (**1, 41**) und mindestens teilweise den Treibspiegelkörper (**4, 44**) umfasst, wobei der Treibspiegelkörper (**4**, **44**) durch Schlitze (**20, 20'**) in Segmente unterteilt ist, und die Schlitze (**20, 20'**) an einem Ende des Treibspiegelkörpers (**4, 44**) durch Sollbruchstellen (**22, 22'**) begrenzt sind,
***dadurch gekennzeichnet, dass***
die Verankerung durch am Pfeilgeschoss (**1, 41**) angeordnete Rillen (**6, 6'**), in welche in einer Axialbohrung (**7, 49**) des Treibspiegelkörpers (**4, 44**) vorgesehene ringförmige Vorsprünge (**8, 8'**) eingreifen, gebildet wird, wobei der Abstand des ersten Vorsprungs von den Sollbruchstellen (**22, 22'**)und die Höhe der Vorsprünge derart gewählt sind, dass die Verformung an den Sollbruchstellen (**22, 22'**) bei montagebedingter Spreizung der Segmente im elastischen Bereich liegt.

2. Treibspiegel nach Anspruch **1**
***dadurch gekennzeichnet, dass***
die am Pfeilgeschoss (**1, 41**) angeordneten Rillen (**6, 6'**) und die in der Axialbohrung (**7**, **49**) des Treibspiegelkörpers (**4, 44**) vorgesehenen ringförmigen Vorsprünge (**8, 8'**) einen gleichen trapezförmigen Querschnitt aufweisen und annähernd spielfrei ineinandergreifen.

3. Treibspiegel nach Anspruch **1**, wobei der Treibspiegelkörper (**4**) vollständig vom Treibspiegelmantel (**3**) umgeben ist,
***dadurch gekennzeichnet, dass***
der Treibspiegelkörper (**4**) sich aus zwei ungleich langen Kegelstümpfen mit gemeinsamem grossem Durchmesser zusammensetzt und die Sollbruchstellen (**22**) im Bereich des kleineren Durchmessers des kürzeren Kegelstumpfes angeordnet sind.

4. Treibspiegel nach Anspruch **3,**
***dadurch gekennzeichnet, dass***
der kürzere Kegelstumpf des Treibspiegelkörpers (**4**) mit den Sollbruchstellen (**22**) dem vorderen Ende des Pfeilgeschosses (**1**) zugewandt ist.

5. Treibspiegel nach Anspruch **3,**
***dadurch gekennzeichnet, dass***
im vorderen Teil des Treibspiegelmantels (**3**) eine Anzahl am Umfang gleichmässig verteilte, sich nach hinten konisch verjüngende rohrförmige Kanäle (**10**) vorgesehen sind, die über sich nach hinten konisch verjüngende Schlitze (**11**) mit der Oberfläche des Treibspiegelmantels (**3**) verbunden sind.

6. Treibspiegel nach Anspruch **5**,
***dadurch gekennzeichnet, dass***
im Treibspiegelmantel (**3**) sechs Kanäle (**10**) und Schlitze (**11**) vorgesehen sind.

7. Treibspiegel nach Anspruch **5**,
***dadurch gekennzeichnet, dass***
im Treibspiegelmantel (**3**) vier Kanäle (**10**) und Schlitze (**11**) vorgesehen sind.

8. Treibspiegel nach Anspruch **3**,
***dadurch gekennzeichnet, dass***
im Treibspiegelkörper (**4**) sechs Schlitze (**20**) vorgesehen sind.

9. Treibspiegel nach Anspruch **3,**
***dadurch gekennzeichnet, dass***
im Treibspiegelkörper (**4**) vier Schlitze (**20**) vorgesehen sind.

10. Treibspiegel nach Anspruch **3,**
***dadurch gekennzeichnet, dass***
im Bereich des vorderen Endes des Treibspiegelkörpers (**4**) weitere Rillen (**9**) am Pfeilgeschoss (**1**) vorgesehen sind.

11. Treibspiegel nach Anspruch **3,**
***dadurch gekennzeichnet, dass***
der Treibspiegelkörper (**4**) aus einem hochwarmfesten, Füllstoffverstärkten thermoplastischen Kunststoff besteht.

12. Treibspiegel nach Anspruch **1**, wobei der Treibspiegelkörper (**44**) einen nicht vom Treibspiegelmantel (**43**) umfassten Bereich mit einer Umfangsnut (**45**) für die Befestigung einer Patronenhülse aufweist,
***dadurch gekennzeichnet, dass***
der Treibspiegelkörper (**44**) derart auf dem Pfeilgeschoss (**41**) angeordnet ist, das eine Ende des Treibspiegelkörpers (**44**), das die Sollbruchstellen (**22'**) auf weist, dem vorderen Ende des Pfeilgeschosses (**41**) zugewandt ist.

13. Treibspiegel nach Anspruch **12,**
***dadurch gekennzeichnet, dass***
im vorderen Teil des Treibspiegelmantels (**43**) vier gleichmässig am Umfang verteilte Ausnehmungen (**50**) und vier in Längsrichtung verlaufende Nuten (**51**) vorgesehen sind.

14. Treibspiegel nach Anspruch **13,**
***dadurch gekennzeichnet, dass***
die Ausnehmungen (**50**) annähernd einen v-förmigen Querschnitt aufweisen.

15. Treibspiegel nach Anspruch **13,**
***dadurch gekennzeichnet, dass***
die Nuten (**51**) in Symmetrieachsen der Ausnehmungen (**50**) verlaufend angeordnet sind.

## Claims

1. Sabot for a sub-calibre projectile in the form of an arrow-head projectile, having a sabot body (4, 44) in which the arrow-head projectile (1, 41) is anchored, and having a sabot casing (3, 43) which encompasses part of the front and rear extremity of the arrow-head projectile (1, 41) and at least part of the sabot body (4, 44), the sabot body (4, 44) being subdivided by slots (20, 20') into segments, and the slots (20, 20') being delimited at one extremity of the sabot body (4, 44) by predetermined breaking points (22, 22'),
**characterised in that**
the anchorage is constituted by flutes (6, 6') which are disposed on the arrow-head projectile (1, 41) and into which annular projections (8, 8') provided in an axial bore (7, 49) on the sabot body (4, 44) engage, the distance of the first projection from the predetermined breaking points (22, 22') and the height of the projections being chosen so that the deformation at the predetermined breaking points (22, 22') is within the elastic range in the event that assembly-related factors cause splaying out of the segments.

2. Sabot according to claim 1,
**characterised in that**
the flutes (6, 6') disposed on the arrow-head projectile (1, 41) and the annular projections (8, 8') provided in the axial bore (7, 49) of the sabot body (4, 44) have an identical trapezoidal cross-section and mesh with one another with almost no freeplay.

3. Sabot according to claim 1, where the sabot body (4) is completely surrounded by the sabot casing (3),
**characterised in that**
the sabot body (4) is made up of two truncated cones of different lengths and with a common large diameter and the predetermined breaking points (22) are disposed in the region of the smaller diameter of the shorter truncated cone.

4. Sabot according to claim 3,
**characterised in that**
the shorter truncated cone of the sabot body (4) having the predetermined breaking points (22) is situated facing the front extremity of the arrow-head projectile (1).

5. Sabot according to claim 3,
**characterised in that** provided in the front part of the sabot casing (3) are a number of tubular channels (10) which are uniformly distributed around the circumference and taper conically towards the rear, which are joined to the surface of the sabot casing (3) via slots (11) which taper conically towards the rear.

6. Sabot according to claim 5,
**characterised in that**
six channels (10) and slots (11) are provided in the sabot casing (3).

7. Sabot according to claim 5,
**characterised in that**
four channels (10) and slots (11) are provided in the sabot casing (3).

8. Sabot according to claim 3,
**characterised in that**
six slots (20) are provided in the sabot body (4).

9. Sabot according to claim 3,
**characterised in that**
four slots (20) are provided in the sabot body (4).

10. Sabot according to claim 3,
**characterised in that**
additional flutes (9) are provided on the arrow-head projectile (1), in the region of the front extremity of the sabot body (4).

11. Sabot according to claim 3,
**characterised in that**
the sabot body (4) is made from a high-temperature, filler-reinforced thermoplastic.

12. Sabot according to claim 1, where the sabot body (44) incorporates a portion not contained by the sabot casing (43) and having a circumferential groove (45) for the attachment of a cartridge case,
**characterised in that**
the sabot body (44) is disposed on the arrow-head projectile (41) in such a manner that one end of the sabot body (44), incorporating the predetermined breaking points (22'), is situated facing the front extremity of the arrow-head projectile (41).

13. Sabot according to claim 12,
**characterised in that**
provided in the front part of the sabot casing (43) are four recesses (50) uniformly distributed around the circumference and four grooves (51) running in the longitudinal direction.

14. Sabot according to claim 13,
**characterised in that**
the recesses (50) have more or less a V-shaped cross-section.

15. Sabot according to claim 13,
**characterised in that**
the grooves (51) are arranged so as to run in axes of symmetry of the recesses (50).

## Revendications

1. Sabot destiné à un projectile sous-calibré en forme de flèche, comprenant un corps de sabot (**4, 44**) dans lequel est fixé le projectile en flèche (**1, 41**), et une chemise de sabot (**3, 43**) entourant partiellement l'extrémité avant et l'extrémité arrière du projectile en flèche (**1, 41**) et entourant au moins partiellement le corps du sabot (**4, 44**), ce dernier étant divisé en segments par des fentes (**20, 20'**) qui sont délimitées, à une extrémité du corps du sabot (**4, 44**), par des points de rupture (**22, 22'**),
***caractérisé en ce que***
la fixation se fait à l'aide de rainures (**6, 6'**) placées sur le projectile en flèche (**1, 41**) dans lesquelles viennent s'enclencher des éléments saillants annulaires (**8, 8'**) prévus dans un perçage axial (**7, 49**) du corps du sabot (**4, 44**), l'écart entre le premier élément saillant et les points de rupture (**22, 22'**) ainsi que la hauteur de ces éléments saillants étant choisis de façon à ce que la déformation créée près des points de rupture (**22, 22'**) lors d'un écartement des segments consécutif au montage se situe dans la zone élastique.

2. Sabot conforme à la revendication **1,**
***caractérisé en ce que***
les rainures (**6, 6'**) placées sur le projectile en flèche (**1, 41**) et les éléments saillants annulaires (**8, 8'**) prévus dans le perçage axial (**7, 49**) du corps du sabot (**4, 44**) présentent une même section trapézoïdale et s'emboîtent presque sans jeu les uns dans les autres.

3. Sabot conforme à la revendication **1**, le corps du sabot (**4**) étant entièrement entouré par la chemise du sabot (**3**),
***caractérisé en ce que***
le corps du sabot (**4**) se compose de deux cônes tronqués de longueur inégale et de même diamètre et que les points de rupture (**22**) se situent dans la zone où le cône tronqué le plus court présente le plus petit diamètre.

4. Sabot conforme à la revendication **3,**
***caractérisé en ce que***
le cône tronqué le plus court du corps du sabot (**4**), comportant les points de rupture (**22**), est orienté vers l'extrémité avant du projectile en flèche (**1**).

5. Sabot conforme à la revendication **3,**
***caractérisé en ce que***
dans la partie avant de la chemise de sabot (**3**) est prévu un certain nombre de canaux tubulaires (**10**), répartis de façon régulière sur la périphérie et en forme de cônes effilés vers l'arrière, qui sont reliés à la surface de la chemise du sabot (**3**) par des fentes (**11**) également en forme de cônes effilés vers l'arrière.

6. Sabot conforme à la revendication **5,**
***caractérisé en ce que***
six canaux (**10**) et fentes (**11**) sont prévus dans la chemise du sabot (**3**).

7. Sabot conforme à la revendication **5,**
***caractérisé en ce que***
quatre canaux (**10**) et fentes (**11**) sont prévus dans la chemise du sabot (**3**).

8. Sabot conforme à la revendication **3,**
***caractérisé en ce que***
six fentes (**20**) sont prévues dans le corps du sabot (**4**).

9. Sabot conforme à la revendication **3,**
***caractérisé en ce que***
quatre fentes (**20**) sont prévues dans le corps du sabot (**4**).

10. Sabot conforme à la revendication **3**,
***caractérisé en ce que***
d'autres rainures (**9**) sont prévues, sur le projectile en flèche (**1**), dans la zone de l'extrémité avant du corps du sabot (**4**).

11. Sabot conforme à la revendication **3,**
***caractérisé en ce que***
le corps du sabot (**4**) est fait d'une matière synthétique thermoplastique résistante aux hautes températures et renforcée par fibres.

12. Sabot conforme à la revendication **1**, dans lequel le corps du sabot (**44**) comporte une zone non entourée par la chemise du sabot (**43**) et munie d'une rainure périphérique (**45**) destinée à fixer un culot de cartouche,
***caractérisé en ce que***
le corps du sabot (**44**) est placé de telle façon sur le projectile en flèche (**41**) que l'extrémité du corps de sabot (**44**) qui comporte les points de rupture (**22'**) est orientée vers l'extrémité avant du projectile en flèche (**41**).

13. Sabot conforme à la revendication **12,**
***caractérisé en ce que***
dans la partie avant de la chemise du sabot (**43**) sont prévues quatre cavités (**50**) régulièrement réparties sur la périphérie ainsi que quatre rainures (**51**) passant dans le sens de la longueur.

14. Sabot conforme à la revendication **13,**
***caractérisé en ce que***
les cavités (**50**) présentent une section ayant presque la forme d'un V.

15. Sabot conforme à la revendication **13,**
***caractérisé en ce que***
les rainures (**51**) se situent dans les axes de symétrie des cavités **50.**
